# FASCICULE DE BREVET EUROPEEN

(11) **EP 1 848 017 B1**
(45) Date de publication et mention de la délivrance du brevet: **27.05.2009**
(21) Numéro de dépôt: 07105995.0
(22) Date de dépôt: 11.04.2007
(51) Int. Cl.: H01H 13/702

(54) **Dispositif de commande électrique**
Elektrische Steuervorrichtung
Electrical control device

(30) Priorité: 19.04.2006 FR 0603531
(43) Date de publication de la demande: 24.10.2007
(73) Titulaire: DAV, 94000 Creteil (FR)
(72) Inventeur: Marie, Bruno, 74106 Annemasse (FR)
(74) Mandataire: Croonenbroek, Thomas Jakob

(56) Documents cités:
- DE-A1- 3 734 021
- DE-U1- 8 017 115
- DE-U1- 20 311 596
- FR-A1- 2 496 330
- GB-A- 2 151 379
- GB-A- 2 308 499

## Description

La présente invention concerne un dispositif de commande électrique pouvant commander par exemple un mécanisme motorisé d'ouverture et / ou de fermeture d'au moins un ouvrant motorisé tel qu'une vitre, un toit ouvrant, un coffre à assistance de fermeture / ouverture motorisé, un hayon motorisé ou encore une porte latérale coulissante motorisée.

On a proposé, plus récemment, d'utiliser pour ces commandes des surfaces tactiles permettant de détecter un appui simple du doigt du conducteur et, en fonction de la position de l'appui détecté et/ou du déplacement ultérieur de cet appui sur la surface, de déclencher un type particulier d'action ou de commande d'organe du véhicule. On pourra se référer par exemple aux documents FR 2 798 329, FR 2 800 885 et US 6 157 372. Ces surfaces tactiles peuvent être de tout type et utiliser différentes technologies.

Ainsi par exemple la technologie utilisant des résistances sensibles à la pression (également connue sous le nom capteur FSR pour « Force Sensing Resistor ») devance de plus en plus d'autres technologies équivalentes, comme par exemple des technologies capacitives ou encore optiques, grâce à sa facilité de mise en oeuvre et à sa robustesse.

De tels capteurs sont par exemple connus sous le nom « tablette digitalisante » (dénomination anglaise "Digitizer pad") et on cite comme art antérieur les documents suivants : US 4,810,992, US 5,008,497, FR 2683649 ou encore EP 0 541 102.

Ces capteurs comprennent des couches semi-conductrices prises en sandwich entre par exemple une couche conductrice et une couche résistive. En exerçant une pression sur la couche FSR, sa résistance ohmique diminue, permettant ainsi, par application d'une tension adaptée, de mesurer la pression appliquée et / ou la localisation de l'endroit où la pression est exercée.

Toutefois, le prix de revient de tels capteurs est encore trop élevé pour certaines applications, en particulier pour des applications simples dans des petits véhicules, par exemple des citadines et constitue un frein pour l'utilisation de cette technologie. Ce coût élevé est dans certain cas un frein pour l'utilisation d'une telle technique, notamment dans des véhicules d'entrée de gamme.

Le document FR-A-2496330 décrit un dispositif de commande selon le préambule de la revendication 1.

La présente invention vise à proposer un dispositif de commande électrique peu onéreux et permettant, avec des performances intéressantes, de localiser l'appui par exemple d'un doigt d'utilisateur sur une surface de commande.

A cet effet, l'invention a pour objet un dispositif de commande électrique comprenant au moins une surface de commande, une platine de circuit imprimé présentant au moins une première série de contacts électriques, et pour chaque contact électrique un élément de commutation associé comprenant un bras pivotant de contactage dudit contact électrique associé, les éléments de commutation étant pris en sandwich entre la surface de commande et ladite platine, caractérisé en ce que ladite surface de commande est réalisée en un matériau élastique, et en ce que pour chaque série de contacts électriques, les éléments de commutation associés sont reliés mécaniquement entre eux.

D'autres avantages et caractéristiques apparaîtront à la lecture de la description de l'invention, ainsi que des dessins annexés sur lesquels:
- la figure 1 est une vue partielle en coupe longitudinale d'un dispositif selon l'invention,
- la figure 2A représente une vue de dessus d'une bande de commutateurs électriques selon l'invention,
- la figure 2B représente une vue de dessus d'une platine de circuit imprimé du dispositif selon l'invention,
- la figure 2C représente une vue de dessous d'une platine de circuit imprimé du dispositif selon l'invention,
- la figure 3 est une vue en coupe transversale d'un dispositif de commande selon l'invention, et
- les figures 4 à 8 représentent des variantes du dispositif selon l'invention.

La figure 1 montre une vue partielle en coupe longitudinale d'un dispositif 1 selon l'invention.

Ce dispositif de commande électrique comprend au moins une surface de commande 3, une platine de circuit imprimé 5 et une bande 7 d'éléments de contactage pris en sandwich entre la surface de commande 3 et le circuit imprimé 5.

Le dispositif est intégré dans un boîtier 6 formé d'une partie de fond 6A et d'une partie formant couvercle partiel 6B qui coiffe la partie de fond 6A. L'assemblage des deux parties 6A et 6B du boîtier se fait par tout moyen adapté, par exemple par clipsage.

La surface de commande est réalisée en un matériau élastique, de préférence en silicone. Elle comporte des rebords périphériques servant à guider par exemple le doigt d'un utilisateur lors de la commande.

Pour décrire le dispositif de commande plus en détail, on a représenté sur la figure 2A une vue de dessus de la bande 7 d'éléments de contactage, sur la figure 2B une vue de dessus de la platine de circuit imprimé 5 et sur la figure 2C une vue de dessous de cette même platine 5.

Ainsi qu'on le voit sur la figure 2B, la platine 5 présente une zone métallisée générale 8 et au moins une première série en ligne de contacts électriques 9, sous forme de plages métallisées de contact de préférence d'une forme générale allongée.

Chaque contact électrique 9 est entouré d'une zone 11 isolante électriquement, de façon à l'isoler de la zone métallisée générale 8.

Puis, un trou métallisé 13 est ménagé dans la platine 5 pour faire un contact avec une plage de contact 15 sur la face inférieure de la platine, comme on le voit sur la figure 2C.

Les plages de contact 15 sur la face arrière sont reliées entre elles par des résistances R.

Pour son positionnement, la platine de circuit électrique 5 est dotée de quatre trous de positionnement 17 destinés à coopérer avec des pions de centrage associés 19, dont un pion de centrage est visible sur la figure 1. Le pion 19 est porté par un socle 20 du boîtier 6 et réalisé d'une seule pièce avec le fond 6A du boîtier 6.

On décrira maintenant plus en détail la bande 7 d'éléments de contactage en référence à la figure 2A.

Comme on le voit sur cette figure, pour chaque contact électrique 9 est prévu un élément de commutation 21.

Chaque élément de commutation 21 comprend un bras pivotant 23 (voir aussi en coupe la figure 1). Plus en détail, chaque bras pivotant 23 est venu de matière avec la bande métallique 7 et a été obtenu, en ménageant une ouverture 25 en forme générale d'un fer à cheval dans la bande métallique pleine, puis en lui appliquant à la languette à extrémité élargie ainsi obtenue une forme cambrée.

Le contour extérieur de l'ouverture 25 correspond sur sa majeure partie à celui de la zone isolante 11 de la platine 5.

Globalement, on peut voir que chaque bras pivotant 23 se compose d'une partie rétrécie 29 qui forme la partie élastique pour redresser le bras 23 au dessus du plan général défini par la bande 7 et une extrémité libre élargie 31 servant à réaliser le contactage électrique comme on va le voir plus loin.

De préférence, cette extrémité libre 31 est dotée d'au moins un, de préférence de trois, poinçonnages 33 afin d'améliorer le contactage électrique.

De plus, la bande métallique comporte sur les côtés latéraux des pattes élastiques 35 (voir figure 1) obtenues par exemple par estampage. Ces pattes élastiques 35 s'élèvent également de préférence au dessus du plan général défini par la bande métallique 7 pour former une sorte de crochet ( voir par exemple figure 1) dont la partie arrondie 37 sert d'entretoise élastique entre la surface de commande élastique 3 et ladite platine de circuit imprimé 5.

Plus en détail, les pattes élastiques 35 s'élèvent au dessus du plan général défini par les bandes latérales 7 à une hauteur plus élevée que celle des bras pivotants de contactage.

De préférence, on prévoit une paire de pattes élastiques 35 par élément de commutation, disposée de part et d'autre de cet élément de commutation.

Chaque paire de pattes élastiques 35 définit une ligne géométrique L (voir figure 2A et l'extrémité 31 du bras de contactage se trouve sensiblement alignée avec la ligne géométrique ainsi définie.

Judicieusement, la bande 7 comporte aussi des trous 39 servant à l'automatisation du montage du dispositif. Ainsi, la bande métallique 7 peut être fournie sur le lieu de montage avec une longueur de plusieurs dizaines de mètres et découpée sur place à la bonne longueur pour le dispositif en question.

A l'état monté du dispositif selon l'invention, les éléments de commutation 21 soient pris en sandwich (voir figures 1 et 3) entre la surface de commande 3 et ladite platine 5 et leurs bras de contactage 23 étant disposés de manière à pouvoir entrer en contact avec les contacts électriques 9 de la platine.

Il s'avère particulièrement avantageux que pour chaque série de contacts électriques 9, les éléments de commutation associés 21 sont reliés mécaniquement entre eux, par exemple en bande, de préférence des bandes latérales comme cela est représenté sur la figure 2A.

Le branchement électrique de ce dispositif et son fonctionnement sont réalisés de la façon suivante.

On se réfère à la figure 2C et les deux plages de contact aux extrémités, les plages 41 et 43 sont respectivement reliées à la masse (pour la plage 41 par exemple) et à un potentiel de référence (pour la plage 43 par exemple), à titre indicatif 15V.

En appuyant maintenant sur un contact électrique 21 via la surface de commande 3, on ferme le circuit entre le bras de contactage 23 et la plage 9 et on obtient une tension de sortie qui peut être prise au niveau de la zone générale 8 et qui sera fournie à un circuit comparateur (non représenté). Le montage électrique sera alors celui d'un pont diviseur et en fonction de la tension mesurée, on pourra déduire la position de l'appui et donc la traduire dans une commande appropriée.

De façon plus évoluée, on pourra suivre l'évolution de la tension de sortie dans le temps et en déduire le mouvement du doigt de commande. Ceci peut être avantageux par exemple pour un dispositif de commande de fermeture ou d'ouverture d'un ouvrant. Dans ce cas, on détermine par la méthode décrite ci-dessus le mouvement du doigt ce qui sera synonyme d'une commande d'ouverture ou de fermeture de l'ouvrant.

Selon une autre variante non représentée, on prévoit que la face inférieure de la platine ne comporte pas de résistances reliant les plages de connexion, mais que chaque plage de connexion est directement branchée par une piste de la face inférieure sur une entrée correspondante d'un microcontrôleur. Dans ce cas, on branche la zone générale 8 de la face supérieure de la platine à un potentiel de référence et par la fermeture d'un contact électrique via le bras de contactage, l'entrée correspondante du microcontrôleur sera élevée à un niveau haut, ce qui permettra de localiser la position de l'appui et de fonctionner comme pour l'exemple cité ci-dessus.

La présente invention s'avère en plus très modulable pour réaliser des dispositifs de commande électrique très diverses.

Ainsi, sur la figure 4, on a assemblé six dispositifs selon l'invention 101, 102, 103, 104, 105 et 106 en une forme carrée comprenant les éléments 101 à 104 avec une croix formée par 105 et 106 inscrits à l'intérieur du carré. Avec ce type d'assemblage, on peut par exemple réaliser un dispositif de commande multifonction qui, en association avec un écran d'affichage permet de régler les fonctions audio, de climatisation, de téléphonie, de navigation .... dans un véhicule automobile.

Selon une variante avantageuse, le croisement de deux dispositifs tels que par exemple 105 et 106 de la figure 5 peut être exploité pour obtenir un signal de validation lorsque deux capteurs délivrent en même temps un signal correspondant au croisement des deux dispositifs.

Sur la figure 5, les dispositifs selon l'invention 201 sont assemblés en forme de cercle et les dispositifs 202 et 203 assemblés en forme de croix s'inscrivent dans le cercle ainsi défini.

Un tel assemblage est par exemple intéressant pour réaliser des fonctions de commande proches de celles d'une molette tournante. Une application judicieuse peut consister à ce que l'électronique de traitement exploite le sens de déplacement d'un doigt de commande.

Ainsi, dans le cadre d'une application pour une commande audio, le fait de tourner à droite sur les éléments 201 est interprété comme une commande d'augmentation du volume. A l'inverse, le fait de tourner à gauche est interprété comme une commande de diminution du volume.

Une commande sur l'élément 202 peut être interprétée en fonction du sens de déplacement pour définir la balance entre des haut-parleurs avant et arrière.

Une commande sur l'élément 203 peut être interprétée en fonction du sens de déplacement pour définir la balance entre des haut-parleurs droites et gauches.

La figure 6, montre un assemblage des dispositifs 301, 302 et 303 selon l'invention en triangle.

La figure 7 montre un assemblage des dispositifs 201 selon l'invention en forme de cercle pour réaliser une commande similaire à celle d'une molette tournante, comme cela a été expliqué ci-dessus en relation avec la figure 5.

Enfin, en relation avec la figure 8, on observe que le dispositif ne nécessite pas forcément d'être monté à plat. En effet, on peut réaliser un support ayant une forme galbée avec des contacts électriques similaires à celles de la platine de la figure 2A. De cette manière, la présente invention s'adapte facilement à toute forme de support, par exemple aux formes arrondies des planches de bord de véhicules automobiles.

On comprend donc que la présente invention permet par des moyens simples et peu coûteux d'obtenir un dispositif de commande électrique à surface plane avec des performances très intéressantes.

De multiples modifications peuvent être apportées sans sortir du cadre des revendications.

Ainsi, on peut envisager de prévoir une platine circulaire et d'estamper dans un disque métallique les commutateurs électriques de façon similaire à ceux de la bande 7.

## Revendications

1. Dispositif de commande électrique (1) comprenant au moins une surface de commande (3) réalisée en un matériau élastique, une platine de circuit imprimé (5) présentant au moins une première série de contacts électriques (9), et pour chaque contact électrique (9) un élément de commutation (21) associé comprenant un bras pivotant (23) de contactage dudit contact électrique associé, les éléments de commutation (21) étant pris en sandwich entre la surface de commande (3) et ladite platine (5), et pour chaque série de contacts électriques (9), les éléments de commutation associés (21) sont reliés mécaniquement entre eux sous forme d'une bande, **caractérisé en ce que** la bande (7) présente à des intervalles réguliers des pattes élastiques (35) formant des entretoises élastiques entre ladite surface de commande (3) et ladite platine de circuit imprimé (5) et **en ce que** les pattes élastiques (35) s'élèvent au dessus d'un plan général défini par la bande (7) à une hauteur plus élevée que celle des bras pivotants de contactage (23).

2. Dispositif selon la revendication 1**, caractérisé en ce qu'**il comporte une paire de pattes élastiques (35) par élément de commutation (21).

3. Dispositif selon la revendication 2, **caractérisé en ce que** chaque paire de pattes élastiques (35) définit une ligne géométrique (L) et **en ce que** l'extrémité (31) du bras de contactage (23) se trouve sensiblement aligné avec la ligne géométrique (L) ainsi définie.

4. Dispositif selon l'une quelconque des revendications 1 à 3, **caractérisé en ce que** lesdites pattes (35) sont estampées dans la bande (7).

5. Dispositif selon l'une quelconque des revendications précédentes, **caractérisé en ce que** le bras pivotant de contactage (23) possède à son extrémité libre au moins un, de préférence trois poinçons (33), pour la réalisation d'un contact électrique.

6. Dispositif selon l'une quelconque des revendications précédentes, **caractérisé en ce que** les commutateurs électriques (21) et la bande (7) sont réalisés d'une seule pièce à partir d'une bande de métal.

7. Dispositif selon l'une quelconque des revendications précédentes, **caractérisé en ce que** les contacts électriques (9) de la platine (5) sont reliés deux à deux par des résistances (R) formant une chaîne de résistances et servant à mesurer la position d'appui dans la série par une mesure du niveau de tension.

8. Dispositif selon l'une quelconque des revendications 1 à 6, **caractérisé en ce que** chaque contact électrique de la platine est relié à une entrée correspondante d'un microcontrôleur pour pouvoir déterminer la localisation de l'appui d'un doigt de commande.

9. Dispositif selon l'une quelconque des revendications précédentes, **caractérisé en ce qu'**il comprend plusieurs séries de contacts électriques.

## Claims

1. Electrical control device (1) comprising at least one control surface (3) made of an elastic material, a printed circuit board (5) exhibiting at least one first series of electrical contacts (9), and for each electrical contact (9) an associated switching element (21) comprising a pivoting contacting arm (23) for the said associated electrical contact, the switching elements (21) being sandwiched between the control surface (3) and the said board (5), and for each series of electrical contacts (9), the associated switching elements (21) are mechanically linked together in the form of a strip, **characterized in that** the strip (7) exhibits at regular intervals elastic lugs (35) forming elastic spacers between the said control surface (3) and the said printed circuit board (5) and **in that** the elastic lugs (35) rise above a general plane defined by the strip (7) to a greater height than that of the pivoting contacting arms (23).

2. Device according to Claim 1, **characterized in that** it comprises a pair of elastic lugs (35) per switching element (21).

3. Device according to Claim 2, **characterized in that** each pair of elastic lugs (35) defines a geometric line (L) and **in that** the end (31) of the contacting arm (23) is substantially aligned with the geometric line (L) thus defined.

4. Device according to any one of Claims 1 to 3, **characterized in that** the said lugs (35) are stamped from the strip (7).

5. Device according to any one of the preceding claims, **characterized in that** the pivoting contacting arm (23) possesses at its free end at least one, preferably three punches (33), for producing an electrical contact.

6. Device according to any one of the preceding claims, **characterized in that** the electrical switches (21) and the strip (7) are made in one piece from a metal strip.

7. Device according to any one of the preceding claims, **characterized in that** the electrical contacts (9) of the board (5) are linked pairwise by resistors (R) forming a chain of resistors and serving to measure the pressing position in the series by measuring the voltage level.

8. Device according to any one of Claims 1 to 6, **characterized in that** each electrical contact of the board is linked to a corresponding input of a microcontroller so as to be able to determine the location of the pressing of a control finger.

9. Device according to any one of the preceding claims, **characterized in that** it comprises several series of electrical contacts.

## Patentansprüche

1. Elektrische Steuervorrichtung (1), die mindestens eine aus elastischem Material hergestellte Steuerfläche (3), eine Druckschaltungsplatte (5) mit mindestens einer ersten Reihe von elektrischen Kontakten (9), und für jeden elektrischen Kontakt (9) ein zugeordnetes Schaltelement (21) aufweist, das einen Schwenkarm (23) zum Kontaktieren des zugeordneten elektrischen Kontakts aufweist, wobei die Schaltelemente (21) zwischen der Steuerfläche (3) und der Platte (3) eingeklemmt sind, und für jede Reihe von elektrischen Kontakten (9) die zugeordneten Schaltelemente (21) in Form eines Bands mechanisch miteinander verbunden sind**, dadurch gekennzeichnet, dass** das Band (7) in regelmäßigen Abständen elastische Laschen (35) aufweist, die elastische Abstandshalter zwischen der Steuerfläche (3) und der Druckschaltungsplatte (5) bilden, und dass die elastischen Laschen (35) sich über einer von dem Band (7) definierte allgemeinen Ebene auf eine Höhe erheben, die höher ist als diejenige der Kontaktierungs-Schwenkarme (23).

2. Vorrichtung nach Anspruch 1, **dadurch gekennzeichnet, dass** sie ein Paar von elastischen Laschen (35) pro Schaltelement (21) aufweist.

3. Vorrichtung nach Anspruch 2, **dadurch gekennzeichnet, dass** jedes Paar von elastischen Laschen (35) eine geometrische Linie (L) definiert, und dass das Ende (31) des Kontaktierungsarms (23) sich im Wesentlichen mit der so definierten geometrischen Linie (L) fluchtend angeordnet befindet.

4. Vorrichtung nach einem der Ansprüche 1 bis 3, **dadurch gekennzeichnet, dass** die Laschen (35) im Band (7) ausgestanzt werden.

5. Vorrichtung nach einem der vorhergehenden Ansprüche, **dadurch gekennzeichnet, dass** der Kontaktierungs-Schwenkarm (23) an seinem freien Ende mindestens einen, vorzugsweise drei, Stempel (33) zur Herstellung eines elektrischen Kontakts besitzt.

6. Vorrichtung nach einem der vorhergehenden Ansprüche, **dadurch gekennzeichnet, dass** die elektrischen Schalter (21) und das Band (7) aus einem Stück ausgehend von einem Metallband hergestellt werden.

7. Vorrichtung nach einem der vorhergehenden Ansprüche, **dadurch gekennzeichnet, dass** die elektrischen Kontakte (9) der Platte (5) paarweise durch Widerstände (R) verbunden sind, die eine Kette von Widerständen bilden und dazu dienen, die Auflageposition in der Reihe durch eine Messung des Spannungspegels zu messen.

8. Vorrichtung nach einem der Ansprüche 1 bis 6, **dadurch gekennzeichnet, dass** jeder elektrische Kontakt der Platte mit einem entsprechenden Eingang eines Mikrocontrollers verbunden ist, um die Lokalisierung der Auflage eines Steuerfingers bestimmen zu können.

9. Vorrichtung nach einem der vorhergehenden Ansprüche, **dadurch gekennzeichnet, dass** sie mehrere Reihen von elektrischen Kontakten aufweist.
